# EUROPÄISCHE PATENTSCHRIFT

(11) **EP 1 816 292 B1**
(45) Veröffentlichungstag und Bekanntmachung des Hinweises auf die Patenterteilung: **03.08.2016**
(21) Anmeldenummer: 06126987.4
(22) Anmeldetag: 22.12.2006
(51) Int. Cl.: E05C 9/18, E05B 63/24, E05B 47/00, E05B 15/02, E05B 17/00

(54) **Verschluss für einen Treibstangenbeschlag**
Locking device for an espagnolette fitting
Dispositif de verrouillage pour une ferrure de crémone

(30) Priorität: 02.02.2006 DE 102006000044
(43) Veröffentlichungstag der Anmeldung: 08.08.2007
(73) Patentinhaber: Aug. Winkhaus GmbH & Co. KG, 48291 Telgte (DE)
(72) Erfinder: Hövel, Walter, 48369, Saerbeck (DE); Schenck, Hans-Peter, 48167 Münster (DE); Lukas, Torsten, 59269, Beckum (DE); Stobbe, Alexander, 48231, Warendorf (DE)

(56) Entgegenhaltungen:
- EP-A1- 1 243 728
- WO-A1-2005/098183
- CH-A5- 694 510
- DE-A1- 3 633 853
- DE-U1- 8 316 991

## Beschreibung

Die Erfindung betrifft einen Verschluss für einen Treibstangenbeschlag zur Verriegelung eines Fensters, einer Fenstertür oder dergleichen mit einem gegen einen Rahmen schwenkbaren Flügel, aufweisend ein Schließelement und ein dem Schließelement gegenüberstehend angeordnetes Schließblech.

Verschlüsse für einen Treibstangenbeschlag weisen in der Regel eine langgestreckte Aufnahme in dem Schließblech für ein bolzenförmiges Schließelement auf und sind aus der Praxis bekannt. Die langgestreckte Aufnahme hat eine Auflaufschräge, gegen die das Schließelement bei der Bewegung des Treibstangenbeschlages in eine Verriegelungsstellung gelangt. Das Schließelement reibt beim Verriegeln des Fensters an der Auflaufschräge entlang und zieht dabei den Flügel gegen den Rahmen. Dabei wird eine elastische Dichtung zwischen dem Rahmen und dem Flügel zusammengedrückt. Anschließend reibt das Schließelement entlang der langgestreckten Aufnahme, bis es in der langgestreckten Aufnahme gehalten ist. Damit ist der Flügel in dem Rahmen verriegelt.

DE3633853 oder EP 1 243 728 A1 offenbaren z.B. derartige Verschlüsse.

Nachteilig bei dem bekannten Fenster ist, dass die Bewegung des Schließelementes entlang der Auflaufschräge und in der langgestreckten Aufnahme einen sehr großen Kraftaufwand erfordert. Daher lässt sich die Auflaufschräge nur sehr gering geneigt zur Bewegungsrichtung des Schließelementes anordnen. Dies führt jedoch zu einem geringen Anzug des Flügels gegen den Rahmen und damit zu einer geringen Dichtheit des Fensters.

Der Erfindung liegt das Problem zugrunde, ein Fenster, eine Fenstertür oder dergleichen der eingangs genannten Art so weiterzubilden, dass es mit besonders geringem Kraftaufwand geschlossen werden kann und eine besonders hohe Dichtheit gewährleistet.

Dieses Problem wird erfindungsgemäß dadurch gelöst, dass das Schließblech oder das Schließelement beweglich orthogonal zu einer Rahmenebene geführt ist und dass eine Bewegung des Schließblechs oder des Schließelements in Abhängigkeit von der Position des Schließelementes in dem Schließblech steuerbar ist.

Durch diese Gestaltung wird die Bewegung des Schließelementes in die Verriegelungsstellung in die Aufnahme des Schließbleches von dem Anzug des Flügels gegen den Rahmen getrennt. Durch die Steuerung der Bewegung des Schließblechs in Abhängigkeit von der Position des Schließelementes lässt sich erreichen, dass eine Bewegung des Schließblechs erst erfolgt, wenn das Schließelement einen Formschluss mit dem Schließblech erzeugt hat. Hierdurch lässt sich einfach vermeiden, dass das Schließelement bei der Bewegung in die Verriegelungsstellung in dem Schließblech hohe Reibungskräfte erzeugt. Dank der Erfindung lässt sich der Treibstangenbeschlag zunächst mit geringer Reibung in die Verriegelungsstellung bewegen. Erst wenn sich der Treibstangenbeschlag in der Verriegelungsstellung befindet, wird der Flügel gegen den Rahmen gezogen. Damit lässt sich das erfindungsgemäße Fenster mit besonders geringem Kraftaufwand schließen und gewährleistet eine hohe Dichtheit. Darüber hinaus ist auch denkbar, die Erfindung zum Abstellen des Flügels gegenüber dem Rahmen zu nutzen. Hierbei würde sich das Schließblech oder das Schließelement in die entgegengesetzte Richtung wie bei einem Anziehen des Flügels bewegen. Je nach Anzahl und Verteilung der Verschlüsse am Fenster kann so auch parallel abgestellt werden.

Das Schließblech könnte durch die Bewegung des Schließelementes angetrieben werden und umgekehrt. Zur weiteren Erhöhung des Komforts bei der Bedienung des erfindungsgemäßen Fensters trägt es jedoch bei, wenn das Schließblech oder das Schließelement mit einem ansteuerbaren Aktor verbunden und der Aktor zur orthogonalen Bewegung des Schließblechs oder des Schließelements zur Rahmenebene ausgebildet ist. Vorzugsweise bewegt der Aktor das Schließblech oder das Schließelement beim Entriegelungsvorgang des Treibstangenbeschlages wieder in eine gelockerte Stellung des Flügels gegenüber dem Rahmen.

Eine hohe Kraft zum Anzug des Flügels gegen den Rahmen lässt sich gemäß einer anderen vorteilhaften Weiterbildung der Erfindung einfach erzeugen, wenn der Aktor z. B. ein elektromotorischer, pneumatischer oder hydraulischer Antrieb ist.

Die Aktivierung des Aktors gestaltet sich gemäß einer anderen vorteilhaften Weiterbildung der Erfindung besonders einfach, wenn ein die Position des Schließelements erfassender Sensor zum Ansteuern des Aktors vorgesehen ist.

Der Sensor könnte beispielsweise unmittelbar die Stellung einer Treibstange des Treibstangenbeschlages erfassen. Da jedoch die Treibstange in der Regel am Flügel und das Schließblech mit dem elektrisch ansteuerbaren Aktor am Rahmen angeordnet ist, führt diese Gestaltung zu einer Trennung des Sensors von dem Aktor. Der Aufwand zur Verlegung von elektrischen Leitungen zur Anbindung des Sensors und des Aktors lässt sich gemäß einer anderen vorteilhaften Weiterbildung der Erfindung besonders gering halten, wenn der Sensor in dem Schließblech angeordnet ist.

Der Sensor gestaltet sich gemäß einer anderen vorteilhaften Weiterbildung der Erfindung besonders kostengünstig, wenn der Sensor z. B. ein Reedschalter oder ein Druckkontakt ist.

Das Schließblech wird gemäß einer anderen vorteilhaften Weiterbildung der Erfindung in der angezogenen Stellung des Flügels zuverlässig gehalten, wenn das Schließblech gegenüber einem feststehenden Grundelement in einer Führungsnut oder auf einem Exzenter geführt ist.

Der bauliche Aufwand für die vorgesehene Bewegung des Schließblechs lässt sich gemäß einer anderen vorteilhaften Weiterbildung der Erfindung besonders gering halten, wenn die Führungsnut zu dem Bewegungsbereich des Schließelementes geneigt ist.

Eine Trennung der Bewegung des Schließelementes in die Verriegelungsstellung von der Bewegung des Schließblechs gestaltet sich gemäß einer anderen vorteilhaften Weiterbildung der Erfindung konstruktiv besonders einfach, wenn eine Aufnahme in dem Schließblech für das Schließelement kürzer ist als der Bewegungsbereich des Schließelementes. Durch diese Gestaltung lässt sich das Schließelement zur Verriegelung des Treibstangenbeschlages reibungsarm in die Aufnahme des Schließblechs einführen. Erst wenn das Schließelement gegen das Ende der Aufnahme gelangt, wird das Schließblech bewegt und der Flügel gegen den Rahmen gezogen. Die Bewegung des Schließbleches in die dem Flügel ferne Stellung kann durch den Aktor oder alternativ durch die Kraft der Bewegung des Schließelementes ausgeführt werden.

Ein Antrieb des Schließblechs durch die Bewegung des Schließelementes gestaltet sich gemäß einer anderen vorteilhaften Weiterbildung der Erfindung besonders einfach, wenn der Exzenter oder ein in die Führungsnut eindringender Zapfen drehbar gelagert ist.

Der bauliche Aufwand zur Bewegung des Schließblechs in die von der Rahmenebene orthogonal entfernte Stellung lässt sich gemäß einer anderen vorteilhaften Weiterbildung der Erfindung besonders gering halten, wenn das Schließblech in die von der Rahmenebene orthogonal entfernte Stellung vorgespannt ist. Damit gelangt das Schließblech bei entriegeltem Treibstangenbeschlag zuverlässig in die Ausgangsposition zurück, in der sich das Schließelement einfach in das Schließblech einführen lässt.

Gemäß einer anderen vorteilhaften Weiterbildung der Erfindung wird das Schließelement in einem sich orthogonal zur Längsausdehnung einer Treibstange erstreckenden Langloch in der Treibstange und in einer Kulissennut in einer Stulpschiene geführt. Die Kulissennut erstreckt sich entlang der Längsausdehnung der Stulpschiene. Durch diese Anordnung kommt es beim Verschieben des Treibstangenbeschlags sowohl zu einer Bewegung des Schließelements in Verschieberichtung der Treibstange als auch orthogonal zur Rahmenebene, also auch zu einer Verschiebung des Schließelements quer zu der Bewegung der Treibstange.

Besonders einfach gestaltet sich die Erfindung, wenn das Schließelement durch einen Exzenterbolzen gebildet ist. Beim Verdrehen des Exzenterbolzens findet auch eine Bewegung des Schließelements orthogonal zur Rahmenebene statt. Je nach Drehrichtung wird so der Flügel gegenüber dem Rahmen angezogen oder gelockert. Besonders komfortabel kann der Exzenterbolzen mit Hilfe des Aktors angetrieben werden.

Bei einer weiteren, kostengünstigen Ausgestaltung der Erfindung weist das Schließelement ein Gewinde auf und ist entlang einer Gewindeachse durch den Aktor, insbesondere ein Schneckengetriebe, verdrehbar. Durch Verdrehen des Schließelements wird dieses orthogonal zur Rahmenebene bewegt. Abhängig von der Drehrichtung wird ein Anzug oder eine Lockerung bzw. ein Abstellen des Flügels gegenüber dem Rahmen erzielt.

Weiter ist vorgesehen, dass das Schließblech von der Treibstange angetrieben wird. Das Schließblech ist im Vergleich zur üblichen Einbauweise um 90 Grad gedreht, so dass die Seitewände des Schließblechs entlang der Stulpschiene verlaufen. Eine Oberseite des Schließblechs verfügt über eine Öffnung, welche in Richtung des Schließelements weist und mit diesem zusammenwirkt.

Besonders stabil erweist sich diese Ausgestaltung wenn das Schließblech eine Führung aufweist, deren Richtung parallel zur Bewegungsrichtung der Treibstange verläuft. Die Führung ist beispielsweise durch ein im Flügel bzw. Flügelprofil verankertes Führungselement, das das Schließblech hintergreift ausgebildet. Das Führungselement könnte als Pilzkopfzapfen ausgebildet sein und ein an einer Unterseite des Schließblechs befindliches Langloch hintergreifen. Die Führung könnte auch durch am Schließblech befindliche Führungsteile ausgebildet sein, die einen Führungskanal am Flügelprofil hintergreifen. Durch die Führung des Schließblechs wird verhindert, dass bei Kraftausübung auf das Schließblech, z. B. bei einem Aushebelversuch, das Schließblech oder die Treibstange den Kräften nicht standhalten kann und sich verbiegt.

Die Erfindung lässt zahlreiche Ausführungsformen zu.

Beispielsweise wäre denkbar, das Schließblech entlang einer vertikalen Achse des Schließblechs zu verdrehen und so je nach Drehrichtung einen Teilbereich des Schließblechs orthogonal in die Rahmenebene hinein oder aus der Rahmenebene heraus zu bewegen.

Weiter wäre ein Kippen des Schließbleches entlang einer horizontalen Drehachse möglich, um je nach Kipprichtung eine orthogonale Bewegung des Schließblechs zur Rahmenebene zu erzielen.

Abhängig von der Dreh- bzw. Kipprichtung kann so der Flügel in den Rahmen gezogen bzw. von diesem entfernt werden.

Zur weiteren Verdeutlichung Grundprinzips der Erfindung sind mehrere davon in der Zeichnung dargestellt und werden nachfolgend beschrieben. Diese zeigt in
- Fig. 1: ein erfindungsgemäßes Fenster mit einem Treibstangenbeschlag,
- Fig. 2a: vergrößert eine Schnittdarstellung durch einen Teilbereich des Fensters aus Figur 1 entlang der Linie II - II,
- Fig. 2b: den Teilbereich des Fensters aus Figur 2a in einer von einem Rahmen entfernten Stellung eines Flügels,
- Fig. 3: perspektivisch einen Aktor mit einem Schließblech des Fensters aus Figur 2,
- Fig. 4: schematisch eine weitere Ausführungsform des Aktors mit dem Schließblech,
- Fig. 5: schematisch eine weitere Ausführungsform des Schließblechs mit geneigten Führungsnuten,
- Fig. 6a: vergrößert eine Schnittdarstellung durch einen Teilbereich des Fensters aus Figur 1 entlang der Linie II - II einer weiteren Ausführungsform,
- Fig. 6b: den Teilbereich des Fensters aus Figur 6a in einer von einem Rahmen abgestellten Stellung eines Flügels.

Figur 1 zeigt ein Fenster mit einem an einem Rahmen 1 gelagerten Flügel 2 und mit einem Treibstangenbeschlag 3. Der Flügel 2 ist über Lagerungen 4 mit dem Rahmen 1 verbunden und hat eine Handhabe 5 zum Antrieb des Treibstangenbeschlages 3. Der Treibstangenbeschlag 3 weist mehrere Verschlüsse 6 auf, mit denen der Flügel 2 in dem Rahmen 1 verriegelbar ist. Eine Treibstange 7 des Treibstangenbeschlages 3 ist in dem Flügel 2 angeordnet.

Figur 2a zeigt eine Schnittdarstellung durch das Fenster im Bereich eines der Verschlüsse 6 aus Figur 1 entlang der Linie II - II. Der Verschluss 6 weist ein auf der Treibstange 7 befestigtes, bolzenförmiges Schließelement 8 und ein Schließblech 9 auf. Das Schließblech 9 ist in dem Rahmen 1 angeordnet. In der dargestellten Stellung befindet sich der Treibstangenbeschlag 3 in einer Verriegelungsstellung, in der der Flügel 2 in dem Rahmen 1 verriegelt ist. Dabei befindet sich das Schließelement 8 in einer Aufnahme 10 des Schließblechs 9. Das Schließblech 9 ist in dem Rahmen 1 gegenüber einem Grundelement 11 beweglich geführt und befindet sich in einer fernen Stellung zum Flügel 2. Figur 2b zeigt im Gegensatz dazu die Stellung des Schließblechs 9 in einer dem Flügel 2 nahen Stellung. Deutlich ist zu erkennen, dass eine Dichtung 12 zwischen dem Flügel 2 und dem Rahmen 1 in Figur 2a zusammengepresst ist, während die Dichtung 12 in der in Figur 2b dargestellten Stellung lose an dem Rahmen 1 anliegt.

Figur 3 zeigt das Schließblech 9 mit dem Grundelement 11 und einen ansteuerbaren Aktor 13 in einer perspektivischen Darstellung. Der Aktor 13 ist hier als elektromotorischer Antrieb ausgebildet und treibt über eine Spindel 14 das Schließblech 9 an. Das Schließblech 9 ist in geneigt zu den zur Bewegungsrichtung des in den Figuren 2a und 2b dargestellten Schließelementes 8 angeordneten Führungsnuten 15 geführt. Das Grundelement 11 ist fest in dem Rahmen 1 angeordnet. Bei einer Ansteuerung des Aktors 13 wird das Schließblech 9 über die Spindel 14 verschoben und von den Führungsnuten 15 quer zu der Bewegungsrichtung des Schließelementes 8 verschoben. Damit werden die in den Figuren 2a und 2b dargestellten Stellungen angefahren und der Flügel 2 gegen den Rahmen 1 gezogen. Das Schließblech 9 weist einen beispielsweise als Reedschalter ausgebildeten Sensor 16 zur Erfassung der Position des in den Figuren 2a und 2b dargestellten Schließelementes 8 auf. Erst wenn der Sensor 16 erfasst, dass sich das Schließelement 8 in der langgestreckten Aufnahme 10 des Schließblechs 9 und damit in der Verriegelungsstellung des Verschlusses 6 befindet, wird der Aktor 13 angesteuert und das Schließblech 9 angezogen, so dass der Flügel 2 in den Rahmen 1, also in die in Figur 2a dargestellte Stellung gezogen wird.

Figur 4 zeigt perspektivisch eine weitere Ausführungsform des in einer Führungsnut 20 verschieblich geführten Schließblechs 9 mit einem feststehenden Grundelement 17.

In der Führungsnut 20 werden die äußeren Begrenzungen des Schließblechs 9 geführt. Das Schließblech 9 ist über einen Exzenter 18 mit dem Grundelement 17 verbunden. Der Exzenter 18 lässt sich von einem Aktor 19 antreiben. Durch Antrieb des Exzenters 18 wird ebenfalls das Schließblech verschoben, wie es zu den Figuren 2 und 3 beschrieben ist.

Figur 5 zeigt eine weitere Ausführungsform des auf einem Grundelement 21 geführten Schließblechs 9 mit dem Schließelement 8. Das Grundelement 21 weist geneigt zu der Bewegungsrichtung des Schließelements 8 angeordnete Führungsnuten 22 auf. In die Führungsnuten 22 dringen drehbar gelagerte Zapfen 23 des Schließblechs 9 ein. Weiterhin ist die Aufnahme 10 in dem Schließblech 9 für das Schließelement 8 kürzer als der Bewegungsbereich des Schließelementes 8. Das Schließblech 9 ist von einem Federelement 24 in eine Stellung vorgespannt, welche der in Figur 2b dargestellten, dem Flügel 2 nahen Stellung entspricht. Wenn das Schließelement 8 beim Antrieb des Treibstangenbeschlages 3 gegen das Ende der Aufnahme 10 des Schließblechs 9 gelangt, wird das Schließblech 9 verschoben. Die Verschiebung des Schließblechs 9 wird von den Führungsnuten 22 geführt. Dabei gelangt das Schließblech 9 in eine Stellung, welche der in Figur 2a dargestellten, dem Flügel fernen Stellung entspricht.

Figur 6a zeigt eine weiter Ausführungsform der Erfindung. Hierbei weist das Schließelement 8 ein Gewinde 29 auf und ist entlang einer Gewindeachse, orthogonal zur Rahmenebene beweglich am Rahmen 1 geführt. Das Schließelement 8 hintergreift in einer verriegelten Stellung ein von der Treibstange 7 angetriebenes und mit dieser verbundenes, flügelseitiges Schließblech 9. Die Treibstange 7 und die darüber liegende Stulpschiene sind wie üblich in einer Nut des Flügels 2 angeordnet. Das Schließblech 9 dagegen ist so angeordnet, dass eine Öffnung 27 im Schließblech 9 in Richtung des Schließelements 8 weist und sich die Seitenwände des Schließblechs 9 entlang der Stulpschiene erstrecken - das Schließblech 9 ist somit gegenüber der üblichen Anordnung um 90 Grad gedreht. Um bei Kraftausübung auf das Schließblech 9 eine Deformierung des Schließblechs 9 bzw. der Treibstange 7 zu vermeiden, weist das Schließblech 9 zusätzlich eine Führung 25 auf. Die Führung 25 ist in Figur 6a ein Führungselement 26, das als ein im Flügelprofil befestigter Pilzkopfzapfen ausgebildet ist und ein an einer Unterseite des Schließblechs 9 befindliches Langloch hintergreift. Ausgeübte Kräfte können so in das Flügelprofil abgeleitet werden. Bei geschlossenem Flügel 2 wird das Schließblech 9 von der Treibstange 7 in die verriegelte Stellung bewegt, so dass das Schließblech 9 vom Schließelement 8 hintergriffen wird. Befindet sich das Schließblech 9 in der verriegelten Stellung, wird dies vom Sensor 16 detektiert und der Aktor 13 angesteuert. In der in Figur 6a dargestellten Ausführungsform ist der Aktor 13 ein Elektromotor und treibt ein Schneckengetriebe 28, bestehend aus einer Schnecke und einem Zahnrad, an. Das Schneckengetriebe 28 sorgt für die Bewegung des Schließelements 8 entlang der Gewindeachse, orthogonal zur Rahmenebene. Je nach Drehrichtung des Elektromotors wird das Schließelement 8 in die Rahmenebene hinein oder aus der Rahmenebene heraus bewegt und sorgt somit für ein Anziehen bzw. Abstellen des Flügels gegenüber dem Rahmen. Figur 6a zeigt den in den Rahmen 1 gezogenen Flügel 2, wie sich auch an der zusammengepressten Dichtung 12 erkennen lässt.
Figur 6b zeigt im Gegensatz dazu die Stellung des Schließelements 8 in der der Flügel 2 gegenüber dem Rahmen 1 abgestellt ist bzw. locker im Rahmen 1 liegt. Deutlich ist zu erkennen, dass die Dichtung 12 lose zwischen dem Flügel 2 und dem Rahmen 1 liegt.

Schließblech 9 und Schließelement 8 könnten auch anderweitig am Rahmen- bzw. Flügelprofil platziert sein, z. B. im Flügelüberschlag.

## Patentansprüche

1. Verschluss für einen Treibstangenbeschlag zur Verriegelung eines Fensters, einer Fenstertür oder dergleichen mit einem gegen einen Rahmen schwenkbaren Flügel, aufweisend ein Schließelement und ein dem Schließelement gegenüberstehend angeordnetes Schließblech, **dadurch gekennzeichnet, dass** das Schließblech (9) oder das Schließelement (8) orthogonal zu einer Rahmenebene beweglich geführt ist und dass eine Bewegung des Schließblechs (9) oder des Schließelements (8) in Abhängigkeit von der Position des Schließelementes (8) in dem Schließblech (9) steuerbar ist.

2. Verschluss nach Anspruch 1, **dadurch gekennzeichnet, dass** das Schließblech (9) oder das Schließelement (8) mit einem ansteuerbaren Aktor (13) verbunden ist und dass der Aktor (13) zur Bewegung des Schließblechs (9) oder des Schließelements (8) orthogonal zur Rahmenebene ausgebildet ist.

3. Verschluss nach Anspruch 2, **dadurch gekennzeichnet, dass** der Aktor (13) insbesondere ein elektromotorischer, pneumatischer oder hydraulischer Antrieb ist.

4. Verschluss nach Anspruch 3, **dadurch gekennzeichnet, dass** ein die Position des Schließelements (8) erfassender Sensor (16) zum Ansteuern des Aktors (13) vorgesehen ist.

5. Verschluss nach Anspruch 4, **dadurch gekennzeichnet, dass** der Sensor (16) in dem Schließblech (9) angeordnet ist.

6. Verschluss nach Anspruch 4 oder 5, **dadurch gekennzeichnet, dass** der Sensor (16) insbesondere ein Reedschalter oder ein Druckkontakt ist.

7. Verschluss nach einem der vorhergehenden Ansprüchen, **dadurch gekennzeichnet, dass** das Schließblech (9) gegenüber einem feststehenden Grundelement (11, 17, 21) in einer Führungsnut (15, 20, 22) oder auf einem Exzenter (18) geführt ist.

8. Verschluss nach Anspruch 7, **dadurch gekennzeichnet, dass** die Führungsnut (15, 22) zu dem Bewegungsbereich des Schließelementes (8) geneigt ist.

9. Verschluss nach einem der vorhergehenden Ansprüche, **dadurch gekennzeichnet, dass** eine Aufnahme (10) in dem Schließblech (9) für das Schließelement (8) kürzer ist als der Bewegungsbereich des Schließelementes (8).

10. Verschluss nach Anspruch 7 oder 8, **dadurch gekennzeichnet, dass** der Exzenter (18) oder ein in die Führungsnut (22) eindringender Zapfen (23) drehbar gelagert ist.

11. Verschluss nach einem der vorhergehenden Ansprüche, **dadurch gekennzeichnet, dass** das Schließblech (9) in die von der Rahmenebene orthogonal entfernten Stellung vorgespannt ist.

12. Verschluss nach einem der vorhergehenden Ansprüche, **dadurch gekennzeichnet, dass** das Schließelement (8) in einem sich orthogonal zur Längsausdehnung einer Treibstange erstreckenden Langloch in der Treibstange und in einer Kulissennut in einer Stulpschiene geführt ist.

13. Verschluss nach einem der vorhergehenden Ansprüche, **dadurch gekennzeichnet, dass** das Schließelement (8) durch einen Exzenterbolzen gebildet ist.

14. Verschluss nach einem der vorhergehenden Ansprüche, **dadurch gekennzeichnet, dass** das Schließelement (8) ein Gewinde (29) aufweist und entlang einer Gewindeachse durch den Aktor (13), insbesondere ein Schneckengetriebe (28), verdrehbar und damit orthogonal zur Rahmenebene beweglich ist.

15. Verschluss nach Anspruch 14, **dadurch gekennzeichnet, dass** das Schließblech (9) von der Treibstange (7) angetrieben wird und eine mit dem Schließelement (8) zusammenwirkende und in dessen Richtung weisende Öffnung (27) aufweist.

16. Verschluss nach Anspruch 15, **dadurch gekennzeichnet, dass** das Schließblech (9) eine Führung (25) aufweist, deren Richtung parallel zur Bewegungsrichtung der Treibstange (7) verläuft und die z. B. durch ein am Flügel (2) feststehendes Führungselement (26), das das Schließblech (9) hintergreift oder durch am Schließblech (9) befindliche Führungsteile, die einen am Flügel (2) angeordneten Führungskanal hintergreifen, ausgebildet ist.

## Claims

1. Locking device for an espagnolette fitting for latching a window, a French door or the like, with a casement swivelable about a frame, having a strike element and a strike plate arranged opposite the strike element, **characterized in that** the strike plate (9) or the strike element (8) is guided orthogonally movable to a frame level and **in that** a movement of the strike plate (9) or the strike element (8) is controllable depending on the position of the strike element (8) in the strike plate (9).

2. Locking device according to claim 1, **characterized in that** the strike plate (9) or the strike element (8) is connected to an actuatable actuator (13) and **in that** the actuator (13) is configured to move the strike plate (9) or the strike element (8) orthogonally to the frame level.

3. Locking device according to claim 2, **characterized in that** the actuator (13) is in particular an electromotive, pneumatic or hydraulic drive system.

4. Locking device according to claim 3, **characterized in that** a sensor (16) gathering the position of the strike element (8) is provided for actuating the actuator (13).

5. Locking device according to claim 4, **characterized in that** the sensor (16) is arranged in the strike plate (9).

6. Locking device according to claim 4 or 5, **characterized in that** the sensor (16) is in particular a reed switch or a pressure contact.

7. Locking device according to one of the preceding claims, **characterized in that** the strike plate (9) is guided opposite a stationary base element (11, 17, 21) in a guiding groove (15, 20, 22) or on an eccentric (18).

8. Locking device according to claim 7, **characterized in that** the guiding groove (15, 22) is tilted to the movement area of the strike element (8).

9. Locking device according to one of the preceding claims, **characterized in that** a receiving part (10) in the strike plate (9) for the strike element (8) is shorter than the movement area of the strike element (8).

10. Locking device according to claim 7 or 8, **characterized in that** the eccentric (18) or a pintle (23) entering into the guiding groove (22) is pivot-mounted.

11. Locking device according to one of the preceding claims, **characterized in that** the strike plate (9) is pre-stressed in the position orthogonally distant from the frame level.

12. Locking device according to one of the preceding claims, **characterized in that** the strike element (8) is guided in a long hole in the espagnolette that is extending orthogonally to the longitudinal extension of an espagnolette and in a sliding groove in a fore-end track.

13. Locking device according to one of the preceding claims, **characterized in that** the strike element (8) is formed by an eccentric pin.

14. Locking device according to one of the preceding claims, **characterized in that** the strike element (8) has a thread (29) and is twistable along a thread axle by means of the actuator (13), in particular a worm drive (28), and thus moveable orthogonally to the frame level.

15. Locking device according to claim 14, **characterized in that** the strike plate (9) is activated by the espagnolette (7) and has an opening (27) working together with the strike element (8) and pointing in the direction thereof.

16. Locking device according to claim 15, **characterized in that** the strike plate (9) has a guide (25) whose direction runs parallel to the direction of movement of the espagnolette (7) and that is formed, for instance, by a guiding element (26), stationary on the casement (2), that engages behind the strike plate (9), or by guiding parts, present at the strike plate (9), that engage behind a guiding channel arranged on the casement (2).

## Revendications

1. Dispositif de verrouillage pour une ferrure de crémone pour fermer une fenêtre, une porte-fenêtre ou similaires, avec un battant pivotant autour d'un châssis, ayant un élément de gâche et une gâche positionnée en face de l'élément de gâche, **caractérisé en ce que** la gâche (9) ou l'élément de gâche (8) se déplace orthogonalement par rapport à un niveau de châssis et **en ce qu'**un mouvement de la gâche (9) ou de l'élément de gâche (8) est contrôlable selon la position de l'élément de gâche (8) dans la gâche (9).

2. Dispositif de verrouillage selon la revendication 1, **caractérisé en ce que** la gâche (9) ou l'élément de gâche (8) est raccordé(e) à un actionneur actionnable (13) et **en ce que** l'actionneur (13) est configuré pour déplacer la gâche (9) ou l'élément de gâche (8) orthogonalement par rapport au niveau de châssis.

3. Dispositif de verrouillage selon la revendication 2, **caractérisé en ce que** l'actionneur (13) est en particulier un système d'entraînement électromoteur, pneumatique ou hydraulique.

4. Dispositif de verrouillage selon la revendication 3, **caractérisé en ce qu'**un capteur (16) détectant la position de l'élément de gâche (8) est installé pour actionner l'actionneur (13).

5. Dispositif de verrouillage selon la revendication 4, **caractérisé en ce que** le capteur (16) est monté sur la gâche (9).

6. Dispositif de verrouillage selon la revendication 4 ou 5, **caractérisé en ce que** le capteur (16) est en particulier un interrupteur reed ou un contact de pression.

7. Dispositif de verrouillage selon l'une quelconque des revendications précédentes, **caractérisé en ce que** la gâche (9) se déplace en direction opposée à un élément de base immobile (11, 17, 21) dans une rainure de guidage (15, 20, 22) ou sur un excentrique (18).

8. Dispositif de verrouillage selon la revendication 7, **caractérisé en ce que** la rainure de guidage (15, 22) est inclinée par rapport à la zone de mouvement de l'élément de gâche (8).

9. Dispositif de verrouillage selon l'une quelconque des revendications précédentes, **caractérisé en ce qu'**une partie réceptrice (10), sur la gâche (9), de l'élément de gâche (8) est plus courte que la zone de mouvement de l'élément de gâche (8).

10. Dispositif de verrouillage selon les revendications 7 ou 8, **caractérisé en ce que** l'excentrique (18) ou un axe (23) pénétrant dans la rainure de guidage (22) est monté pivotant.

11. Dispositif de verrouillage selon l'une quelconque des revendications précédentes, **caractérisé en ce que** la gâche (9) est pré-comprimée dans la position orthogonalement distante du niveau de châssis.

12. Dispositif de verrouillage selon l'une quelconque des revendications précédentes, **caractérisé en ce que** l'élément de gâche (8) est guidé dans un long orifice de la crémone évoluant orthogonalement par rapport à l'extension longitudinale d'une crémone et dans une glissière sur une têtière.

13. Dispositif de verrouillage selon l'une quelconque des revendications précédentes, **caractérisé en ce que** l'élément de gâche (8) consiste en une broche excentrique.

14. Dispositif de verrouillage selon l'une quelconque des revendications précédentes, **caractérisé en ce que** l'élément de gâche (8) présente un filet (29) et est enroulable le long d'un axe fileté au moyen de l'actionneur (13), en particulier un engrenage à vis sans fin (28) et, par conséquent, mobile orthogonalement par rapport au niveau de châssis.

15. Dispositif de verrouillage selon la revendication 14, **caractérisé en ce que** la gâche (9) est activée par la crémone (7) et présente une ouverture (27) fonctionnant avec l'élément de gâche (8) et orientée dans sa direction.

16. Dispositif de verrouillage selon la revendication 15, **caractérisé en ce que** la gâche (9) présente un guide (25) avec direction parallèle à la direction de mouvement de la crémone (7) et qui est formé, par exemple, d'un élément de guidage (26), immobile sur le battant (2), qui s'accroche par l'arrière dans la gâche (9), ou de pièces de guidage, présentes sur la gâche (9), qui s'accrochent par l'arrière dans un profil de guidage situé sur le battant (2).
